# EUROPÄISCHE PATENTSCHRIFT

(11) **EP 3 178 990 B1**
(45) Veröffentlichungstag und Bekanntmachung des Hinweises auf die Patenterteilung: **03.07.2019**
(21) Anmeldenummer: 16202155.4
(22) Anmeldetag: 05.12.2016
(51) Int. Cl.: E01B 7/12

(54) **GLEISABSCHNITT SOWIE VERFAHREN ZUM VERBINDEN VON GLEISBAUTEILEN**
TRACK SECTION AND METHOD FOR CONNECTING OF TRACK COMPONENTS
SECTION DE VOIE AINSI QUE PROCÉDÉ DE JONCTION D'ÉLÉMENTS DE VOIE

(30) Priorität: 07.12.2015 DE 102015121273
(43) Veröffentlichungstag der Anmeldung: 14.06.2017
(73) Patentinhaber: voestalpine BWG GmbH, 35510 Butzbach (DE); voestalpine VAE GmbH, 1010 Wien (AT)
(72) Erfinder: ROHLMANN, Johannes, 14776 Brandenburg (DE); SCHMEDDERS, Stefan, 45326 Essen (DE); HEISE, Uwe, 14774 Brandenburg (DE); HASELOFF, Nils, 14776 Brandenburg (DE)
(74) Vertreter: Stoffregen, Hans-Herbert

(56) Entgegenhaltungen:
- WO-A1-00/65154
- DE-B- 1 009 656
- DE-B- 1 242 663
- DE-B1- 2 059 640
- DE-C- 552 276

## Beschreibung

Die Erfindung bezieht sich auf einen Gleisabschnitt gemäß dem Oberbegriff des Anspruchs 1.

Ferner nimmt die Erfindung Bezug auf ein Verfahren zum Verbinden einer Flügelschiene als erstes Gleisbauteil, mit einer Herzstückspitze oder mit einer in diese übergehende Anschlussschiene als zweites Gleisbauteil, mit einem zwischen diesen verlaufenden und diese zueinander beabstandenden Distanzstück , wie Futterstück, wobei das Distanzstück mit zumindest einem der einen Schienensteg aufweisenden Gleisbauteile in dessen Stegbereich stoffschlüssig verbunden wird.

Herzstücke ergeben sich bei Weichen oder Kreuzungen durch Überschneidungen von Schienensträngen, wobei im Herzstück die Fahrtkanten der sich kreuzenden Schienenstränge unterbrochen sind. Die sich von den Zungenschienen her fortsetzenden Schienenstränge werden im Herzstückbereich abgeknickt und als Flügelschienen bezeichnet.

Der DE 44 42 416 C2 ist ein Futterstück zur festen Beabstandung zwischen zwei Schienenabschnitten, insbesondere einer Flügelschiene und einer Herzstückspitze, zu entnehmen. Um beim Schweißen unerwünschte Spannungsspitzen auszuschließen, weist das Futterstück schienenseitig eine ovale Platte auf, durch die eine Eckenfreiheit gegeben ist. Hierdurch werden Spannungsspitzen durch das Verschweißen vermieden.

Um mögliche Materialänderungen aufgrund des Schweißens zu vermeiden, wird das Herzstück, also nachdem die Flügelschiene über die Futterstücke mit dem Herzstückblock verschweißt worden ist, als Einheit vergütet.

Der DE 42 24 156 A1 ist ein Herzstück zu entnehmen, dessen Spitze aus unverschweißten Teilen besteht. Um eine Relativbewegung zwischen diesen auszuschließen, werden die Herzstückteile spielfrei von einer Hülse durchsetzt, in der ein Bolzen verläuft, über den die der Herzstückspitze zugeordneten Flügelschienen miteinander verbunden sind.

Bei einem Herzstück nach der DE 10 2007 054 213 B4 sind die zwischen der Herzstückspitze und den Flügelschienen verlaufenden Futterstücke mit der Herzstückspitze unverschraubt und/oder unverschweißt.

In der Praxis hat sich durchgesetzt, dass die Futterstücke mit der Herzstückspitze und den Flügelschienen hochfest verschraubt werden, da man davon ausgeht, dass eine diesbezügliche Konstruktion kostengünstig ist und zudem einen geringen Montageaufwand erfordert. Es hat sich jedoch gezeigt, dass sich entsprechende Schraubverbindungen lösen können.

Ein gattungsgemäßer Gleisabschnitt ist der DE 1 009 656 B zu entnehmen.

Gegenstand der DE 1 424 663 B ist ein eingeschweißtes Vignol-Herzstück. Zwischen Herzstückspitze und Flügelschienen verlaufen Futterstücke, die über Passbolzen verbunden werden.

Bei einer Weiche nach der DE 552 276 wird eine Gleitplatte mittels Hülsen fixiert, die eine Konusform aufweisen und Stege der die Gleitplatte begrenzenden Schienen vollständig durchsetzen.

In der WO 00/65154 A1 wird ein Zungenkasten beschrieben, bei dem eine Gleitplatte auf einer Stützplatte abgestützt und über eine Bundbuchse fixiert ist.

Ein Herzstück klassischer Konstruktion ist aus der DE 2 059 640 B bekannt.

Der vorliegenden Erfindung liegt die Aufgabe zugrunde, einen Gleisabschnitt sowie ein Verfahren zum Verbinden von Gleisbauteilen der eingangs genannten Art so weiterzubilden, dass bei einfacher Konstruktion eine auch hohen Belastungen standhaltende sichere Verbindung gegeben ist, durch die ein bleibender Abstand zwischen den Gleisbauteilen gewährleistet ist.

Die Aufgabe wird erfindungsgemäß im Wesentlichen durch einen Gleisabschnitt zuvor beschriebener Art dadurch gelöst, dass das rohrförmige Element mit dem Schienensteg durch Presspassung verbunden ist, und dass distanzstückseitige Stirnfläche des rohrförmigen Elements zur von der distanzstückseitig verlaufenden Schienenstegaußenfläche Innenfläche des Schienensteges aufgespannten Ebene zurückversetzt verläuft.

Erfindungsgemäß wird eine stoffschlüssige Verbindung genutzt, um das Distanzstück mit dem bzw. den Gleisbauteilen zu verbinden, wobei jedoch dem Grunde nach der Gefügezustand der Gleisbauteile unbeeinflusst bleibt, da die stoffschlüssige Verbindung ausschließlich zwischen dem rohrförrmigen Element und dem Distanzstück verlaufen sollte, das nach dem Stand der Technik auch geschweißt wird. Dabei kann bei einem Herzstück die Anzahl der erfindungsgemäßen Verbindungen der Anzahl üblicher Schraubverbindungen entsprechen.

Durch das indirekte Schweißen, also das nicht direkte Schweißen zwischen Distanzstück und Schiene, können beliebige Schienengüten eingesetzt werden, ein besonderer Vorteil der erfindungsgemäßen Lehre.

Es wird in Bezug auf die Schiene quasi ein indirektes Schweißen angewendet, da die Schiene nicht unmittelbar oder im Wesentlichen nicht unmittelbar geschweißt wird. Als Schweißverfahren kommen in Frage insbesondere Schutzgasschweißen, vorzugsweise Metall-Aktivgasschweißen, vorzugsweise MAG 135/136 nach DIN EN ISO 4063:2011-03, oder Lichtbogenschweißen, insbesondere Lichtbogenhandschweißen 111 nach DIN EN ISO 4063:2011-03.

Das rohrförmige Element, wie Buchse, durchsetzt die Durchgangsöffnung, wie Bohrung, in dem Schienensteg, so dass von der distanzstückabgewandten Seite des Stegs ausgehend die stoffschlüssige Verbindung, wie Schweißung, durchgeführt werden kann.

Das rohrförmige Element - nachstehend auch als Buchse bezeichnet - weist auf seiner distanzstückabgewandten, also fernliegenden Seite einen quer zur Längsachse der Buchse verlaufenden Abschnitt wie Kragen, insbesondere umlaufenden Kragen, auf, der an der Außenseite des Stegs anliegt.

Die distanzstückseitig verlaufende Stirnfläche der Buchse verläuft zurückversetzt zur von der distanzstückseitig verlaufenden Steginnenfläche. Mit anderen Worten bildet sich ein Spalt zwischen der Buchse und dem Distanzstück, wenn dieses an dem Steg abgestützt ist bzw. gegen diesen sich drückt. Hierdurch können Eigenspannungen in der Verbindung, die durch das Einbringen der Schweißwärme entstehen, zu einer kraftschlüssigen Verbindung der Bauteile beitragen.

Ein Verfahren zum Verbinden einer Flügelschiene als erstes Gleisbauteil, mit einer Herzstückspitze oder einer in diese übergehende Anschweißschiene als zweites Gleisbauteil, mit einem zwischen diesen verlaufenden und diese zueinander beabstandenden Distanzstück, wie Futterstück, wobei das Distanzstück mit zumindest einem der einen Schienensteg aufweisenden Gleisbauteile in dessen Stegbereich stoffschlüssig verbunden wird, zeichnet sich dadurch aus, dass in dem Schienensteg eine Durchgangsöffnung eingebracht wird, dass in die Durchgangsöffnung ein rohrförmiges Element eingesetzt wird, das eine distanzstückseitig verlaufende Stirnfläche aufweist, die zur von der distanzstückseitig verlaufenden Schienenstegaußenfläche aufgespannten Ebene zurückversetzt verläuft, und dass das rohrförmige Element in der Durchgangsöffnung durch Presspassung befestigt und stoffschlüssig mit dem Distanzstück verbunden wird.

Des Weiteren sieht die Erfindung vor, dass der Steg und somit das Gleisbauteil zwischen dem Distanzstück und einem sich auf distanzstückabgewandter Seite des Stegs erstreckenden Abschnitt, wie Kragen, des rohrförmigen Elements gehalten wird.

Insbesondere zeichnet sich die Erfindung dadurch aus, dass von jedem der einen Steg aufweisenden Gleisbauteile ein rohrförmiges Element ausgeht und dass jedes rohrförmige Element mit einem die Gleisbauteile beabstandenden Distanzstück stoffschlüssig verbunden wird.

Als Materialien für die rohrförmigen Elemente bzw. Buchsen kommen vorzugsweise Stähle, insbesondere solche der Werkstoffgruppe 1.2 nach CEN ISO/TR 15608:2005, in Frage.

Weitere Einzelheiten, Vorteile und Merkmale der Erfindung ergeben sich aus der nachfolgenden Beschreibung eines der Zeichnungen zu entnehmenden bevorzugten Ausführungsbeispiels.

Es zeigen:
- Fig. 1:: eine Draufsicht auf einen Herzstückbereich,
- Fig. 2:: einen Schnitt entlang der Linien II-II in Fig. 1,
- Fig. 3:: einen Ausschnitt der Fig. 2 und
- Fig. 4:: eine Schiene mit zugeordneter Kragenbuchse.

In Fig. 1 ist eine Draufsicht auf ein starres Herzstück dargestellt, das als wesentliche Bestandteile eine Herzstückspitze 9 in Blockbauweise und mit dieser verbundene Anschweißschienen 6, 12 umfasst. Entlang der Herzstückspitze 9 und bereichsweise entlang der Anschweißschienen 6, 12 verlaufen bekannterweise Flügelschienen 1, 11, die in Zungenschienen einer das dargestellte Herzstück aufweisenden Weiche übergehen. Insoweit handelt es sich um hinlänglich bekannte Konstruktionen.

Nach der erfindungsgemäßen Lehre werden die Flügelschienen 1, 11 mit der Herzstückblockspitze 9 sowie den Anschweißschienen 6, 12 sowie die Verbindung der Anschweißschienen 6, 12 untereinander verbunden.

Nach dem Stand der Technik werden entsprechende Befestigungen in starren Herzstücken durch Schraubverbindungen verwirklicht. Dabei wird zwischen den zu verbindenden Schienen bzw. Schiene und Blockspitze ein Distanzstück, ein Futterstück, positioniert. Durch Bohrungen in den zu verbindenden Bauteilen auf der Höhe des Schienenstegs wird eine Schraube eingebracht, mit der die Bauteile hochfest verspannt werden. Dabei zeigt sich jedoch der Nachteil, dass sich die Schraubverbindungen lösen können. Hier setzt die Erfindung ein. So wird erfindungsgemäß eine schraublose Verbindung vorgeschlagen, die schweißtechnisch durchgeführt wird, wobei die Schienen dem Grunde nach nicht geschweißt werden, so dass Gefügeänderungen in diesen vermieden bzw. weitgehend vermieden werden. Dies soll anhand der Fig. 2 bis 4 näher erläutert werden.

So ist in der Fig. 2 ein Schnitt entlang der Linie II-II in Fig. 1, also im Bereich der Verbindung zwischen der Flügelschiene 1 und der Anschweißschiene 6 dargestellt. Die der Fig. 2 zu entnehmende Konstruktion gilt jedoch genauso in Bezug auf die Verbindung der Anschweißschienen 6, 12 untereinander oder zwischen der Blockspitze 9 und den Flügelschienen 1, 11.

Wie der Fig. 2 zu entnehmen ist, weisen sowohl die Flügelschiene 1 als auch die Anschweißschiene 6 jeweils einen Kopf 21 , 26 auf, der über einen Steg 23, 28 in einen Schienenfuß 25, 30 übergeht. Jeder Steg 23, 28 weist eine Bohrung 27, 34 auf, in die eine Buchse 2, 5 einsetzbar ist, die jeweils einen Flansch oder Kragen 14 aufweist, der bei in der Bohrung 27, 34, durch Presspassung eingesetzter Buchse 2, 5 an der Außenseite 29, 36 des Stegs 23, 28 anliegt, wie die Fig. 2 und 3 verdeutlichen.

Zwischen den Schienen 1, 6 wird sodann ein Distanzstück bzw. Futterstück 4 positioniert, das aus einem blockartigen Basiskörper 38 mit Stirnflächen 40, 42 besteht, die an den Innenflächen 44, 46 der Stege 23, 28 anliegen und die Bohrungen 27, 34 verschließen. Ferner ragen radiale Abschnitte von dem Basiskörper 38 ab, um das Futterstück 4 an der Unterseite des Kopfes 21, 26 bzw. der Oberseite des Fußes 25, 30 abzustützen. Nach ordnungsgemäßer Positionierung des Futterstücks 4 zu den Schienen 1, 6 erfolgt eine Schweißverbindung 3 als stoffschlüssige Verbindung zwischen der jeweiligen Innenseite, und zwar zwischen der der jeweiligen Innenfläche 44, 46 der Stege 23, 28 naheliegenden Innenseite der Buchse 2, 5 und der zugeordneten Stirnfläche 40, 42 des Futterstücks 4, wie prinzipiell den Fig. 2 und 3 zu entnehmen ist. Bevorzugt wird die Schweißverbindung hergestellt durch Schutzgasschweißen, wie Metall-Aktivgasschweißen, oder Lichtbogenschweißen, wie Lichtbogenhandschweißen. Es erfolgt quasi ein indirektes Schweißen, da die Schweißnaht dem Grunde nach nicht von der Schiene 1, 6 ausgeht.

Der Kragen oder Flansch 14 der Hülse oder Buchse 2 verläuft erwähntermaßen entlang der Außenseite 29, 26 des Stegs 23, 28, also gegenüberliegend zu der Schweißnaht 3, so dass nach dem Schweißvorgang die Schiene 1, 6 gegen das Futterstück 4 gehalten wird. Dabei sind die Bauteile so geometrisch gestaltet, dass sich das Futterstück 4 gegen den Schienensteg 23, 28 drückt. Der Steg 23, 28 wird quasi zwischen dem Flansch oder Kragen 14 der Buchse 2, 5 und dem Futterstück 4 geklemmt, fixiert.

Insbesondere aus der Fig. 3 ergibt sich, dass der Abstand zwischen Stirnfläche 48 der Buchse 2, in dessen Bereich die Schweißnaht 3 verläuft, und stegseitigem Rand 50 des Kragens 14 geringer als Dicke des Stegs 23, 28 ist, so dass sich zwischen der Stirnfläche 40, 42 des Futterstücks 4 und der Buchse 2 bzw. deren stirnseitig verlaufendem Rand 48 ein Spalt 7 ergibt. Hierdurch können Eigenspannungen in der Verbindung, die durch das Einbringen der Schweißwärme entstehen, zu einer kraftschlüssigen Verbindung der Bauteile beitragen.

Im Bereich des Herzstückblocks 9 ist entsprechend der erfindungsgemäßen Lehre eine Buchse bzw. Hülse nur in der Flügelschiene 1, 11 vorgesehen, wohingegen das Futterstück 10 mit dem Herzstückblock 9 in gewohnter Weise verschweißt wird.

Anhand der Fig. 4 soll noch einmal verdeutlicht werden, dass im Steg eines der Gleisbauteile, im Ausführungsbeispiel der Fig. 4 der Flügelschiene 1, eine Bohrung 27 verläuft, in die die Buchse 2 oder ein anderes geeignetes rohrförmiges Element eingesetzt wird, um sodann dessen Innenseite mit dem sich an dem Steg 23 abstützenden Distanzstück zu verschweißen.

Dass die diesbezügliche Verbindung auch für die anderen Gleisbauteile gelten kann, wie diese der Fig. 1 zu entnehmen sind, soll dadurch zum Ausdruck gebracht werden, dass das Futterstück in Fig. 2 mit den Bezugszeichen 4 und 13 gekennzeichnet ist. In Fig. 1 verläuft das Futterstück 4 zwischen der Flügelschiene 1 und der Anschweißschiene 6 und das Futterstück 13 zwischen den Anschweißschienen 6 und 12.

Die Blockspitze 9 wird mit den Futterstücken in gewohnter Weise verschweißt.

Erfindungsgemäß wird an gewalzten Schienen 1, 6, 11, 12 nicht direkt geschweißt. Der bestehende Gefügezustand der Schienen 1, 6, 11, 12 wird durch das schweißtechnische schraubenlose Befestigungsverfahren dem Grunde nach nicht beeinflusst, da die Schweißverbindung nur indirekt in die Blockspitze 9 und die Futterstücke 4, 13, eingebracht wird, also Bauteile, die nach dem Stand der Technik geschweißt werden. Die Anzahl der Befestigungen kann denen eines Herzstücks mit Schraubverbindung gleich kommen.

Erfindungsgemäß muss ein Verschweißen zwischen Schiene 1, 6, 11, 12 und Distanzstück 4, 13 nicht erfolgen.

Als Materialien für die Buchse 2, 5 bzw. das rohrförmige Element kommen insbesondere Stähle mit einer Mindeststreckgrenze zwischen 275 N/mm² und 360 N/mm² in Frage.

## Patentansprüche

1. Gleisabschnitt umfassend ein Distanzstück (4, 10), eine Flügelschiene (1, 11) als erstes Gleisbauteil und eine Herzstückspitze (9) oder eine in diese übergehende Anschweißschiene (6, 12) als zweites Gleisbauteil, wobei das erste und zweite Gleisbauteil (1, 6, 9, 11, 12) über das Distanzstück (4, 10) miteinander verbunden sind, wobei zumindest eines der Gleisbauteile (1, 6, 9, 11, 12) einen Schienensteg (23, 28) aufweist, und wobei ein rohrförmiges Element (2, 5) eine Durchgangsöffnung (27, 34) in dem Schienensteg (23, 28) durchsetzt und das rohrförmige Element (2, 5) mit dem Distanzstück (4, 10) stoffschlüssig verbunden ist,
**dadurch gekennzeichnet,**
**dass** das rohrförmige Element (2, 5) mit dem Schienensteg (23, 28) durch Presspassung verbunden ist, und
**dass** eine distanzstückseitige Stirnfläche (48) des rohrförmigen Elements (2, 5) zur von einer distanzstückseitig verlaufenden Innenfläche (44, 46) des Schienensteges (23, 28) aufgespannten Ebene zurückversetzt verläuft.

2. Gleisabschnitt nach Anspruch 1,
**dadurch gekennzeichnet,**
**dass** das rohrförmige Element (2, 5), wie Buchse, im distanzstückabgewandten Bereich einen an eine Außenfläche (29, 36) des Schienenstegs (23, 28) anliegenden Abschnitt, wie Kragen (14), aufweist.

3. Gleisabschnitt nach Anspruch 1 oder 2,
**dadurch gekennzeichnet,**
**dass** zwischen der distanzstückseitig verlaufenden Stirnfläche (48) des rohrförmigen Elements (2, 5) und an der distanzstückseitigen Innenfläche (44, 46) des Schienenstegs (23, 28) anliegendem Distanzstück (4, 10) ein Spalt (7) verläuft.

4. Gleisabschnitt nach zumindest einem der vorhergehenden Ansprüche,
**dadurch gekennzeichnet,**
**dass** von jedem einen Schienensteg (23, 28) aufweisenden ersten und zweiten Gleisbauteil (1, 6, 11, 12) ein rohrförmiges Element (2, 5) ausgeht und dass jedes rohrförmige Element (2, 5) mit einem das erste und zweite Gleisbauteil (1, 6, 9, 11, 12) verbindenden Distanzstück (4, 10) stoffschlüssig verbunden wird.

5. Verfahren zum Verbinden einer Flügelschiene (1, 11) als erstes Gleisbauteil mit einer Herzstückspitze (9) oder einer in diese übergehende Anschweißschiene (6, 12) als zweites Gleisbauteil, mit einem zwischen diesen verlaufenden und diese zueinander beabstandenden Distanzstück (4, 10, 13), wie Futterstück, wobei das Distanzstück mit zumindest einem der einen Schienensteg (23, 28) aufweisenden Gleisbauteile in dessen Stegbereich stoffschlüssig verbunden wird, wobei in den Schienensteg (23, 28) eine Durchgangsöffnung (27, 34) eingebracht wird, und wobei in die Durchgangsöffnung ein rohrförmiges Element (2, 5) eingesetzt wird,
**dadurch gekennzeichnet,**
**dass** das rohrförmige Element (2, 5) eine distanzstückseitig verlaufende Stirnfläche (48) aufweist, die zur von einer distanzstückseitig verlaufenden Innenfläche (44, 46) des Schienensteges (23, 28) aufgespannten Ebene zurückversetzt verläuft, und dass das rohrförmige Element in der Durchgangsöffnung durch Presspassung befestigt und stoffschlüssig mit dem Distanzstück (4, 10, 13) verbunden wird.

6. Verfahren nach Anspruch 5,
**dadurch gekennzeichnet,**
**dass** der Schienensteg (23, 28) zwischen dem Distanzstück (4, 10) und einem auf distanzstückabgewandter Seite des Stegs sich erstreckenden Abschnitt (14), wie Flansch oder Kragen, des rohrförmigen Elements (2, 5) gehalten wird.

7. Verfahren nach Anspruch 5 oder 6,
**dadurch gekennzeichnet,**
**dass** von jedem einen Schienensteg (23, 28) aufweisenden ersten und zweiten Gleisbauteil (1, 6, 11, 12) ein rohrförmiges Element (2, 5) ausgeht und dass jedes rohrförmige Element mit einem das erste und zweite Gleisbauteil (1, 6, 9, 11, 12) beabstandenden Distanzstück (4, 10, 13) stoffschlüssig verbunden wird.

8. Verfahren nach zumindest einem der Ansprüche 5 - 7,
**dadurch gekennzeichnet,**
**dass** das stoffschlüssige Verbinden zwischen Innenseite des rohrförmigen Elements (2, 5) und Distanzstück (4, 10) bzw. dessen rohrelementseitig verlaufender Stirnfläche (40, 42) mittels zumindest eines Schweißverfahrens aus der Gruppe Lichtbogenschweißen, Schutzgussschweißen durchgeführt wird.

## Claims

1. Track section comprising a spacer (4, 10), a wing rail (1, 11) as a first track component and a frog tip (9) or a point track (6, 12) merging into it as a second track component, the first and second track components (1, 6, 9, 11, 12) being connected to one another by the spacer (4, 10), at least one of the track components (1, 6, 9, 11, 12) having a rail web (23, 28), and a tubular element (2, 5) passing through a passage opening (27, 34) in the rail web (23, 28) and the tubular element (2, 5) being connected substance-to-substance to said spacer (4, 10),
wherein
the tubular element (2, 5) is connected to the rail web (23, 28) by press fitting, and an end face (48) of the tubular element (2, 5) on the side is set back from the plane formed by an inner face (44, 46) of the rail web (23, 28) on the spacer side.

2. Track section according to claim 1,
wherein
the tubular element (2, 5) such as a bush has in the area facing away from the spacer a section such as a collar (14) contacting an outer face (29, 36) of the rail web (23, 28).

3. Track section according to claim 1 or 2,
wherein
there is a gap (7) between the end face (48) of the tubular element (2, 5) on the spacer side, and a spacer (4, 10) contacting the inner face (44, 46) of the rail web (23, 28) on the spacer side.

4. Track section according to at least one of the preceding claims,
wherein
a tubular element (2, 5) extends from each first and second track component (1, 6, 11, 12) having a rail web (23, 28), and each tubular element (2, 5) is connected substance-to-substance to a spacer (4, 10) connecting the first and the second track component (1, 6, 9, 11, 12).

5. Method for connecting a wing rail (1, 11) as a first track component to a frog tip (9) or to a point track (6, 12) merging into it as a second track component, with a spacer (4, 10, 13), such as a distance block, extending between said track components and maintaining a distance between them, the spacer being connected substance-to-substance to at least one of the track components having a rail web (23, 28) in its web area, a passage opening (27, 34) being provided in the rail web (23, 28), and a tubular element (2, 5) being inserted into the said passage opening,
wherein
the tubular element (2, 5) has an end face (48) on the spacer side set back from the plane formed by an inner face (44, 46) of the rail web (23, 28) on the spacer side, and the tubular element is fastened in the passage opening by press fitting and is connected substance-to-substance to the spacer (4, 10, 13).

6. Method according to claim 5,
wherein
the rail web (23, 28) is held between the spacer (4, 10) and a section (14) such as a flange or collar of the tubular element (2, 5) extending on the side of the web facing away from the spacer.

7. Method according to claim 5 or 6,
wherein
a tubular element (2, 5) extends from each first and second track component (1, 6, 11, 12) having a rail web (23, 28), and each tubular element (2, 5) is connected substance-to-substance to a spacer (4, 10, 13) maintaining a distance between the first and second track components (1, 6, 9, 11, 12).

8. Method according to at least one of claims 5 - 7,
wherein
the substance-to-substance connection between the inside of the tubular element (2, 5) and the spacer (4, 10) or its end face (40, 42) on the tubular element side is performed by means of at least one welding method belonging to the arc welding or inert-gas welding category.

## Revendications

1. Section de voie comprenant une entretoise (4, 10), une patte de lièvre (1, 11) comme premier composant de voie et une pointe du coeur de croisement (9) ou un rail soudé (6, 12) se prolongeant dans celle-ci comme second composant de voie, sachant que le premier composant de voie et le second (1, 6, 9, 11, 12) sont reliés ensemble par l'entretoise (4, 10), sachant qu'au moins un des composants de voie (1, 6, 9, 11, 12) présente une âme de rail (23, 28) et sachant qu'un élément tubulaire (2, 5) traverse un orifice de passage (27, 34) dans l'âme de rail (23, 28) et que ledit élément tubulaire (2, 5) est relié à ladite entretoise (4, 10) par liaison de matière,
**caractérisée en ce**
**que** l'élément tubulaire (2, 5) est relié à l'âme de rail (23, 28) par un ajustement serré et qu'une surface frontale (48) de l'élément tubulaire (2, 5), située du côté de l'entretoise s'étend décalée par rapport au plan sous-tendu par une surface intérieure (44, 46) de l'âme de rail (23, 28), située côté entretoise.

2. Section de voie selon la revendication 1,
**caractérisée en ce**
**que** l'élément tubulaire (2, 5), tel un coussinet, présente dans la zone opposée à l'entretoise une section, telle qu'un collet (14), reposant sur une surface extérieure (29, 36) de l'âme de rail (23, 28).

3. Section de voie selon la revendication 1 ou 2,
**caractérisée en ce**
**qu'**une fente (7) s'étend entre la surface frontale (48) de l'élément tubulaire (2, 5) s'étendant du côté de l'entretoise, et l'entretoise (4, 10) reposant sur la surface intérieure (44, 46) de l'âme de rail (23, 28), située du côté de l'entretoise.

4. Section de voie selon au moins une des revendications précédentes,
**caractérisée en ce**
**qu'**un élément tubulaire (2, 5) part de chaque premier et second composant de voie (1, 6, 11, 12) présentant une âme de rail (23, 28) et que chaque élément tubulaire (2, 5) est relié par liaison de matière à une entretoise (4, 10) reliant le premier et le second composant de voie (1, 6, 9, 11, 12).

5. Procédé pour relier une patte de lièvre (1, 11) comme premier composant de voie à une pointe du coeur de croisement (9) ou à un rail soudé (6, 12) se prolongeant dans celle-ci comme second composant de rail, à une entretoise (4, 10, 13), telle qu'un cale-éclisse, s'étendant entre ces composants et écartant ceux-ci, sachant que l'entretoise est reliée par liaison de matière à au moins un des composants de voie présentant une âme de rail (23, 28), dans sa zone d'âme, sachant qu'un orifice de passage (27, 34) est formé dans l'âme de rail (23, 28) et sachant qu'un élément tubulaire (2, 5) est placé dans ledit orifice de passage.
**caractérisé en ce**
**que** l'élément tubulaire (2, 5) présente une surface frontale (48) s'étendant du côté de l'entretoise, qui est décalée par rapport au plan sous-tendu par une surface intérieure (44, 46) de l'âme de rail (23, 28), s'étendant du côté de l'entretoise, et que l'élément tubulaire est fixé dans l'orifice de passage par un ajustement serré et relié à l'entretoise par liaison de matière (4, 10, 13).

6. Procédé selon la revendication 5,
**caractérisé en ce**
**que** l'âme de rail (23, 28) est maintenue entre l'entretoise (4, 10) et une section (14) de l'élément tubulaire (2, 5), telle que bride ou collet, s'étendant du côté de l'âme qui est opposé à l'entretoise.

7. Procédé selon la revendication 5 ou 6,
**caractérisé en ce**
**qu'**un élément tubulaire (2, 5) part de chaque premier et second composant de voie (1, 6, 11, 12) présentant une âme de rail (23, 28) et que chaque élément tubulaire est relié par liaison de matière à une entretoise (4, 10, 13) écartant le premier et le second composant de voie (1, 6, 9, 11, 12).

8. Procédé selon au moins une des revendications 5 à 7,
**caractérisé en ce**
**que** la liaison par matière entre le côté intérieur de l'élément tubulaire (2, 5) et l'entretoise (4, 10) ou sa surface frontale (40, 42) s'étendant du côté de l'élément tubulaire est réalisée au moyen d'au moins un procédé de soudage appartenant à la catégorie soudage à l'arc ou soudage sous atmosphère gazeuse.
